# EUROPÄISCHE PATENTSCHRIFT

(11) **EP 0 970 298 B1**
(45) Veröffentlichungstag und Bekanntmachung des Hinweises auf die Patenterteilung: **19.06.2002**
(21) Anmeldenummer: 98919136.6
(22) Anmeldetag: 24.03.1998
(51) Int. Cl.: F01L 9/04, H01F 7/14

(54) **ELEKTROMAGNETISCHER VENTILANTRIEB**
ELECTROMAGNETIC VALVE DRIVE MECHANISM
DISPOSITIF D'ENTRAINEMENT ELECTROMAGNETIQUE DE SOUPAPE

(30) Priorität: 24.03.1997 DE 19712063; 08.04.1997 DE 19714412; 24.04.1997 DE 19717405; 15.07.1997 DE 19730191
(43) Veröffentlichungstag der Anmeldung: 12.01.2000
(73) Patentinhaber: LSP Innovative Automotive Systems GmbH, 71739 Oberriexingen (DE)
(72) Erfinder: LEIBER, Heinz, Karl, D-71739 Oberriexingen (DE)
(74) Vertreter: Lenzing, Andreas, Dr.
(86) Internationale Anmeldenummer: EP9801719
(87) Internationale Veröffentlichungsnummer: WO9842960

(56) Entgegenhaltungen:
- WO-A-94/02769
- WO-A-97/17561
- DE-A- 2 334 211
- GB-A- 1 471 537
- GB-A- 2 088 137
- PATENT ABSTRACTS OF JAPAN vol. 007, no. 017 (E-154), 22.Januar 1983 & JP 57 173914 A (RICOH KK), 26.Oktober 1982,

## Beschreibung

Die Erfindung betrifft einen elektromagnetischen Antrieb mit den Merkmalen des Oberbegriffs des Anspruchs 1.

Ein derartiger elektromagnetischer Antrieb ist aus der DE 3616540 A1 bekannt. Dort ist ein von einem Anker indirekt angetriebener Hebel direkt mit einem anzutreibenden Ventil gekoppelt. Zwischen der Anlenkstelle des Hebels, die durch eine Drehfeder gegeben ist, und dem Hebelende, das den Ventilschaft betätigt, ist eine Betätigungsstange mit seitlichem Spiel angekoppelt, die mit dem Anker des elektromagnetischen Antriebs verbunden ist und von diesem angetrieben wird. Die Betätigunqsstange und damit der Anker sind mit Hilfe eines Wälzlagers getrennt gelagert.

Aus dem Gebrauchsmuster 66 06 789.8 und aus der GB-PS-1524322 sind elektromagnetische Vibrationsantriebe mit einer Federlagerung des Ankers bekannt. In der zuerst genannten Schrift ist der Anker an einer einseitig eingespannten Blattfeder gelagert, in der anderen Schrift ist zur Lagerung eine Drehfeder vorgesehen, an deren nicht eingespannten Ende ein Drehanker befestigt ist.

Aus der GB-A-1471537 ist ein elektromagnetischer Antrieb für ein Ventil eines Verbrennungsmotors bekannt, bei dem zwei Paare von Elektromagneten zwei Anker abwechselnd in zwei Endstellungen bringen. Die Anker sind als einseitig angelenkte Hebel ausgebildet. Sie wirken gemeinsam auf den Schaft eines Ventils ein. Ohne Erregung eines Magneten stellt eine Spiralfeder den Antrieb in die eine Endstellung, bei der das Ventil geschlossen ist. Jeder Hebel besitzt je Endstellung nur einen Arbeitspol. Hierdurch ist die Kraftausbeute des Magnetsystems für jeden Hebel nur sehr gering. Nachteilig bei diesem Antrieb ist ferner, daß der gesamte Magnetfluß über die Lagerung jedes Hebels fließt, wodurch sich eine erhöhte Lagerreibung und damit ein schneller Verschleiß ergibt.

Der Erfindung liegt die Aufgabe zu Grunde, einen elektromagnetischen Antrieb der eingangs genannten Art zu schaffen, der eine sehr geringe Lagerreibung aufweist und darüber hinaus aufgrund einer Reduzierung der bewegten Massen sowie einer optimalen Kraftübertragung mit geringerer Leistung betrieben werden kann.

Diese Aufgabe wird durch die kennzeichnenden Merkmale des Anspruchs 1 gelöst.

Die erfindungsgemäße Lösung schafft eine vereinfachte verschleißarme Lagerung mit nur geringer Reibung. Damit ist auch keine permanente Ölschmierung erforderlich. Insbesondere dadurch, daß der Hebel direkt, d.h. ohne ein Zwischenteil, das elektromagnetisch bewegbare Teil trägt, werden die wirkenden Kräfte direkt ohne Verbindungselemente weitergeleitet, woraus eine Massenreduktion resultiert, die eine geringere Ansteuerleistung nach sich zieht.

Der Antrieb wird von zwei Elektromagneten gebildet, zwischen deren Polen durch abwechselndes Schalten der Erregerströme ein Anker als elektromagnetisch bewegbares Teil hin- und herbewegbar ist.

Die Konstruktion zeichnet sich dabei dadurch aus, daß der Anker, ohne Leistungsaufnahme des Antriebs durch Federkräfte in einer Zwischenstellung gehalten wird.

Weitere vorteilhafte Ausgestaltungen der Erfindung sind in den Unteransprüchen erwähnt, die im Zusammenhang mit der Zeichnungsbeschreibung herausgestellt werden.

Eine besondere Gewichtsreduktion ergibt sich auch durch die ausschließliche Lagerung des Hebels mittels des Drehstabes nach Anspruch 5, woraus aufgrund einer Gewichtseinsparung ein verbesserter Wirkungsgrad des Antriebs resultiert.

Eine optimale Ausnutzung der wirkenden Kräfte ergibt sich bei einer Konstruktion entsprechend Anspruch 6. Insbesondere wenn das auf das anzutreibende Element, also z.B. ein Ventil einwirkende Betätigungsglied zwischen dem Hebellager und dem elektromagnetisch bewegbaren Teil befestigt ist, liegt infolge der Hebelverhältnisse eine Untersetzung des Hubes z.B. des Ankers vor.

Im gleichen Verhältnis reduziert sich dementsprechend die benötigte Kraft und auch die effektive bewegliche Masse zur Bewegung eines Ventil, so daß der Antrieb entsprechend kleiner und leichter dimensioniert werden kann.

Wegen der geringeren Magnetvolumina ist es möglich, den Magnetkreis im Bereich des Magnetjochs etwas größer zu dimensionieren, woraus vorteilhafterweise geringere Eisenverluste resultieren.

Ebenfalls vorteilhafte Wirkungen ergeben sich bei Antrieben mit den Merkmalen des Anspruchs 1, wo zur Reduzierung der beweglichen Massen Betätigungsglied und anzutreibendes Element direkt miteinander gekoppelt sind oder nach dem Anspruch 9, da dann z.B. durch ein elastisches Element, z.B. ein Federelement Ventil und Antriebsmasse wirkungsvoll voneinander entkoppelt werden können, was aufgrund der wirkenden Stoßkräfte vorteilhaft ist. Das Federelement kann z.B. als Überhubfeder mit Anschlag ausgestaltet sein, die den Hub des beispielsweise angesteuerten Ventils bzw. des Ankers begrenzt. Indem eine entsprechend der Gaskräfte hohe Magnetkraft wirkt, können hierdurch z.B. bei einem Auslaßventil höhere Gaskräfte bewältigt werden.

Bei Systemen mit einer Ventilrückstellfeder muß deren Federkraft im geschlossenen Zustand so bemessen sein, daß die Kraft größer ist, als die Gaskraft des Abgasgegendruckes. Diese Forderung bedeutet ein erhebliches Zusatzgewicht. Bei einer starren Kopplung zwischen Anker und Ventilbetätigung kann diese kurzzeitig wirkende Gaskraft durch die Magnetkraft ausgeglichen werden. Dies bedeutet eine erhebliche Gewichtsersparnis.

Eine besondere Variabilität und Einsatzmöglichkeit ergibt sich durch die Merkmale der weiteren Unteransprüche.

Anhand der Zeichnung werden Ausführungsbeispiele der Erfindung näher erläutert.

Es zeigen
- Fig. 1: eine Drehstablagerung eines Ankers in einem Antrieb mit zwei Elektromagneten;
- Fig. 2, 3: eine Drehstablagerung in zwei Ansichten mit einer Zwei-Stufen-Rückstellfederkraft;
- Fig. 4: ein Diagramm zur Darstellung der Zwei-Stufen-Rückstellfederkraft gemäß den Fig. 2 und 3;
- Fig. 5 und 6: zwei Ausführungsbeispiele mit einer Überhubfeder;
- Fig. 7,8 und 9: Details der Überhubfeder;
- Fig. 10: unterschiedliche Anordnungen einer Überhubfeder;
- Fig. 11: den Einsatz einer Biegefeder statt Überhubfeder;
- Fig. 12: die gegebenen Hebelverhältnisse zur Kraftoptimierung.

In Fig. 1 wird eine erfindungsgemäße Torsionsfeder-(Drehstab oder Drehrohr-) Lagerung im Prinzip gezeigt. Bei dieser Lagerung sind die zu beschleunigenden Massen sehr klein. Es wird ein Doppelmagnetantrieb gezeigt, der aus Magnetkernen 1 und 2 mit Magnetpolen 3 und 4 aus auf den Kernen aufgewickelten Wicklungen 5 und 6 und einem Anker 7 besteht, der sich im Feld der Magneten bewegt.

Bei Betätigung eines der Elektromagnete (1, 3, 5) oder (2, 4,6) wird der Anker 7 aus der gezeigten Zwischenstellung (z.B. Mittelstellung) zu den Magnetpolen 3 oder 4 hingezogen.

Die Magnetpole 3 und 4 sind schräg ausgebildet, um an den Verlauf des um die Achse 10 gedrehten Ankers 1 angepaßt zu sein. Der nähere Aufbau der Drehstablagerung ist der Fig. 3 entnehmbar. Ein Drehstab 30 ist hier bei 31 starr eingespannt. Am an sich freien Ende ist ein die Verdrehung zulassendes Stützlager 32 z B. ein Nadellager oder Gleitlager vorgesehen. Mit dem Drehstab 30 ist ein Lagerhebel in Form eines Käfigs 33 verbunden, der seinerseits den Anker 37 aufnimmt. An diesem Käfig 33 ist auch eine Betätigungsstange mittels eines Lagers 29 drehbar gelagert. Die Welle 34 des Lagers ist z.B. über eine Schraubverbindung oder Nieten mit dem Käfig 33 verbunden.

In Fig. 1 ist die Achse 10 die Drehachse des Drehstabs. Der Käfig 33 der Fig. 3 kann auch in Fig. 1 der Lagerhebel 11 des Ankers 7 sein. Der Anker 37 ist z.B. in den Käfig 33 eingenietet. In der Figur 3 sind rechts und links neben der Lagerwelle 34 die Nietzapfen zu erkennen.

In der Figur 1 ist mit den Anker 7 oder dem Lagerhebel 11 eine Betätigungsstange 12 über ein Lager 13 drehbar verbunden, die ihrerseits über ein Koppelglied 15 mit z.B. einem Ventilstößel 16 verbunden ist. Hierdurch sind die Querkräfte bei der Hubbewegung gering. Beim Beispiel der Fig. 1 ist unterstellt, daß der Drehstab (in Achse 10) die Nullstellung des Ankers selbst bewirkt, d.h. die gesamten Federkräfte aufbringt.

Fig. 2 entspricht Fig. 1 mit dem Unterschied, daß hier die Rückstellkräfte von dem Federstab 20 und einer Ventilrückstellfeder 32 gebildet werden und bei einer bestimmten Auslenkung in jeder Richtung eine weitere Federkraft erhöht. In Fig. 2 ist diese zusätzliche Rückstellkraft durch ein am rechten Ende eingespanntes Blattfederpaar 23/24 und eine Verlängerung 25 des Ankers 21 realisiert, die ab einer bestimmten Auslenkung zusätzlich eine der Blattfedern 23 oder 24 verbiegen muß. Dies zeigt auch Fig. 3 in anderer Ansicht.

Die Fig. 4 zeigt ausgezogen den Verlauf der Summe der in Fig. 2 und 3 gezeigten Zwei-Stufen-Rückstellfeder. Diese Zwei-Stufen-Feder hat den Vorteil, daß die Federcharakteristik besser dem Magnetkraftverlauf FM angepaßt ist. Daher kann das System bereits aus der Ruhelage ohne den üblichen Anschwingvorgang in die Endlage gefahren werden. Darüber hinaus bewirkt die steile Federcharakteristik der zweiten Feder eine entsprechend hohe Abbremsung des von der gegenüberliegenden Endlage ankommenden Ankers, was erheblich zur Dämpfung und Stellungsregelung beiträgt. Weiterhin trägt die mögliche hohe Endkraft der Feder zu einer hohen Anfangsbeschleunigung und damit schnellen Ventilöffnung bei.

Beim Ausführungsbeispiel der Fig. 5 ist zur Lagerung eines Ankers 50 ein Drehstab 52 vorgesehen, der dem Drehstab 20 der Fig. 2 entspricht. Der Drehstab 52 ist mittels eines Lagerhebels 51 mit dem Anker 50 verbunden, so daß der Anker durch zwei Elektromagnete (Magnetkreis 53 und 55 und Wicklungen 54 und 56) nach oben oder unten bewegt werden kann. Auch hier erzeugt der Drehstab beide Federkräfte.

An dem Lagerhebel 51 ist eine Betätigungsstange 57 angelenkt, die mittels einer Überhubfeder 58 mit einem Ventilstößel 59 verbunden ist. Durch diese Überhubfeder 58 wird das Ventil bei einer Ankerbewegung mitbewegt.

Durch die Verwendung der Überhubfeder 58 wird gegenüber der direkten Ankopplung z.B. entsprechend Fig. 1 eine große Belastung des Ventilsitzes durch die Massenkraft von Ventil und Anker vermieden.

Auch wird hierdurch eine bessere Endlagenregelung ermöglicht. Auch werden hier kurzzeitige Ventilöffnungen durch eine Regelung am Anschlag vermieden.

Auf dem Magnetkreis 53 und dem Magnetkreis 55 sind außer den Wicklungen 54 und 56 noch weitere Haltewicklungen 60 und 61 angeordnet, die den Anker 50 während ihrer Ansteuerung in der entsprechenden Endstellung halten.

Die Fig. 6 unterscheidet sich von Fig. 5 insbesondere dadurch, daß der Anker 70 in seinen Endstellungen durch eine Rastrolle 71 und nicht durch einen Haltestrom gehalten wird. Die Rastrolle 71, die in Fig. 6 unter einer mit dem Anker 70 verbundenen Rastplatte 72 eingerastet ist, wird zum Auslösen der Ankerbewegung nach unten durch einen Rastmagneten 73 und eine damit verbundene um eine Achse 74 drehbare Wippe 75, an der die Rastrolle gelagert ist, aus der Einrastung heraus bewegt.

Die Drehfedern beschleunigen nun den Anker 70 nach unten und ein Stromimpuls auf die untere Spule bringt den Anker schließlich in die andere Endstellung. Dabei rollt die an der Halterung 74 gelagerte Rastrolle entlang der Rastplatte 72 bis sie in der anderen Endstellung wieder einrastet. Der Rastmagnet 73 und die Halterung 75 werden durch eine gegen die Kraft des Rastmagneten gerichtete nicht gezeichnete Feder in der gezeichneten Stellung gehalten.

In den beiden Fig. 5 und 6 ist die Betätigungsstange 57 nicht direkt an dem Anker 50 sondern an dem Lagerhebel 51 angelenkt. Hierdurch sind die Wege des Ankers und des Ventils unterschiedlich. Das Ende der Betätigungsstange 57 liegt in der Mittelstellung auf dem Ventilschaftkopf auf.

In der Fig. 6 ist unterstellt, daß der Motor warm ist. Der Restluftspalt 76 ist hier klein, weil die Überhubfeder ohne Anschlag eine entsprechende Ankerbewegung unabhängig von der Ventilausdehnung zuläßt, so daß die Rastrolle 71 einrastet.

In Fig. 5 ist dagegen ein kalter Motor unterstellt. Hier wird die Überhubfeder 58 wirksam, die nach dem Schließen des Ventils 59 aufgebogen wird und bei großen Gaskräften infolge der Magnetkraft auf den Anschlag gedrückt wird. Hier verbleibt ein größerer Restluftspalt 67, der abhängig ist von Ventilausdehnung und Ventilverschleiß.

In den Figuren 7 ist die Überhubfeder, ihre Befestigung und der Anschlag detailliert herausgezeichnet, wobei Fig. 7b eine Seitenansicht und Fig. 7a eine Ansicht von rechts gesehen zeigt. Die Betätigungsstange ist mit 87, der Ventilschaft mit 89 bezeichnet. Die Überhubfeder 88 ist mit der Betätigunqsstange 87 verbunden und greift gabelförmig in eine Nut des Ventilstößels 89. In Fig.-7b ist im oberen Teil der z.B. eingeschweißte Anschlag (85,86) zu sehen. Die Teile 85, 86, 87 können aus einem Stück bestehen.

Beim Aufbiegen der Überhubfeder 88 kommt die Gabel der Überhubfeder mit den unteren Enden der Teile 85 und 86 auf Anschlag, so daß ein weiteres Aufbiegen nicht mehr möglich ist.

Mit eingezeichnet ist ein federndes gabelförmiges Zentrierglied 84, das die Betätigungsstange 87 auf den Ventilschaft 89 zentriert.

In Fig. 8 ist angedeutet, daß man die Überhubfeder redundant aus zwei Federn 90 herstellen kann.

Schließlich ist in Fig. 9 eine Feder 98 mit einer Umhüllenden 99 dargestellt, die als Fangblech wirkt und bewirkt, daß bei einem Bruch der Überhubfeder 93 das Ventil über den Anschlag in die Schließendstellung gefahren werden kann ohne Auftreffen auf den Kolben.

Die Verwendung einer redundanten Feder 90 bringt hohe Zuverlässigkeit. Die Verwendung der umhüllenden Feder ermöglicht in einem Notbetrieb das Schließen und Stillegen das Ventils.

Die Überhubfeder kann wie in Fig. 10 gezeigt auch zwischen der Betätigungsstange 107 und dem Verbindungsteil 101 angeordnet sein. Der Anschlag wird hier durch einen Stift 103 und ein Langloch 102 bewirkt. Die Fig. 10 zeigt noch eine Verstellschraube 104, mit der der Abstand, d.h. das Ventilspiel zwischen Betätigungsstange und Ventilstößel, deren Kopplung hier steif ist, eingestellt werden kann.

Fig. 11 zeigt ein Beispiel, bei dem wieder die Betätigungsstange 117 über eine Feder 118 mit dem Lagerhebel 111 verbunden ist. Die Feder 118 ist hier eine Blatt/Biegefeder. Dadurch ist ein verschleißloses Gelenk möglich, wobei für die Biegefeder 118 ein Knickschutz vorgesehen werden kann.

Alternativ zu Fig. 11 könnte die Betätigungsstange 117 mittels eines Blattfedergelenks am Lagerhebel 111 angelenkt sein.

Anhand der Fig. 5, 6, 10 und 11 wurde aufgezeigt, daß man die Betätigungsstange zwischen Drehzentrum und Ankerzentrum anlenken kann.

Dies hat zum Ziel, die Antriebskraft des elektromagnetischen Antriebs zu erhöhen, um entweder diese höhere Kraft auszunutzen oder um bei gleichbleibender Kraft die Magnete zu verkleinern.

Diese Auslegung ist von besonderem Vorteil für die Reduzierung der beweglichen Massen, bei denen der Anker einen relativ großen Anteil hat. Hier reduziert sich linear mit steigenden Hebelverhältnis die effektive Masse.

Hierbei wird das Übersetzungsverhältnis ausgenutzt. Diese Ausbildung ist insbesondere bei Anwendung des elektromagnetischen Antriebs zur Ventilsteuerung von Verbrennungsmotoren von Vorteil, weil dort die große Kraft in den Endlagen gebraucht wird und der Luftspalt des Ankers nicht dominant ist.

In Fig. 12 ist der Drehstab schematisch bei 120 gezeigt. Der Lagerhebel 121 ist als eine Linie dargestellt; der Anker trägt das Bezugszeichen 122, die Betätigungsstange das Bezugszeichen 123. Die Betätigungsstange 123 ist nunmehr im Abstand 11 vom Lagerpunkt 120 mit dem Lagerhebel 121 verbunden, während das Zentrum des Ankers hiervon um 12 entfernt ist. Die Magnetkraft FM ist als Pfeil 124 eingezeichnet. Die auf die Betätigungsstange 123 einwirkende Kraft FR errechnet sich zu:$\text{FR = FM 12 / 11}$ Sie ist um das Übersetzungsverhältnis 12 /11 bei gleichbleibender Magnetgröße vergrößert.

In Fig. 2 wurden die auf den Anker wirkenden Federkräfte durch die Drehstabfeder 20 und die Feder 22 erzeugt. Es ist jedoch auch möglich, den Drehstabfederkräften zwei gegeneinander gerichtete Drehfederkräfte zu überlagern, um höhere Rückstellkräfte zu erzeugen.

Der oben beschriebene elektromagnetische Antrieb kann zum Antreiben eines Gaswechsel-Ventils oder eines anderen vergleichbaren Ventils eingesetzt werden. Auch kann damit eine Pumpe angetrieben werden, wobei der Ventilstößel durch einen Pumpenkolben ersetzt wird.

Aber auch sein Einsatz bei Getrieben ist möglich, weil auch dort eine schnelle Umschaltung von der einen in die andere Stellung mit hoher Kraft erwünscht ist. Auch bei sonstigen Anwendungen mit ähnlichen Voraussetzungen ist die Erfindung einsetzbar.

## Patentansprüche

1. Elektromagnetischer Ventilantrieb mit zwei Elektromagneten (1, 2) und mit einem beweglich gelagerten, zwischen den Polflächen der Elektromagneten (1, 2) hin- und herbewegbaren Anker, der bei Einschalten eines der Elektromagneten in eine der beiden Endstellungen gebracht wird, wobei durch die Bewegung des elektromagnetisch bewegbaren Ankers (7, 27, 37, 50, 70) ein Ventil eines Verbrennungsmotors angetrieben wird, und wobei ein an seinem einen Ende angelenkter Hebel (11, 21, 33, 51) den Anker (7, 27, 37, 50) ohne ein Zwischenteil direkt trägt,
**dadurch gekennzeichnet, daß**
der Anker (7, 27, 37, 50) bei abgeschalteten Elektromagneten (1, 2) durch Federkräfte in eine Zwischenstellung gebracht und dort gehalten wird, und daß der Hebel (11, 21, 33, 51) mit einem Drehstab oder Drehrohr (10, 20, 30) verbunden ist, und ein Betätigungselement (12, 22, 57) drehbeweglich an dem Anker (7, 27, 37, 50, 70) oder am Hebel (11, 21, 33, 51) angelenkt ist, und daß dieses Betätigungselement (12, 22, 57) auf das Ventil einwirkt, und daß die beiden Pole je eines Elektromagneten (1, 2) jeweils eine Endstellung für den Anker bzw. Hebel bilden.

2. Elektromagnetischer Antrieb nach Anspruch 1, **dadurch gekennzeichnet, daß** der Hebel einen Rahmen oder Käfig (33) bildet, der den elektromagnetisch bewegbaren Anker umgibt.

3. Elektromagnetischer Antrieb nach einem der vorherigen Ansprüche, **dadurch gekennzeichnet, daß** der Drehstab (30) in einem Stützlager (32) gehalten ist.

4. Elektromagnetischer Antrieb nach einem der vorherigen Ansprüche, **dadurch gekennzeichnet, daß** die Drehstabachse senkrecht zur Bewegungsrichtung des angetriebenen Teils (59) angeordnet ist.

5. Elektromagnetischer Antrieb nach einem der vorherigen Ansprüche, **dadurch gekennzeichnet, daß** der Drehstab (10,20) die einzige Lagerung des Hebels (11,21) ist.

6. Elektromagnetischer Antrieb nach Anspruch 5, **dadurch gekennzeichnet, daß** das Betätigungsglied (12) am Anker (7) befestigt ist.

7. Elektromagnetischer Antrieb nach Anspruch 6, **dadurch gekennzeichnet, daß** das Betätigungsglied (57) zwischen dem Hebellager (52) und dem Anker (50) am Hebel (51) befestigt ist.

8. Elektromagnetischer Antrieb nach einem der vorherigen Ansprüche, **dadurch gekennzeichnet, daß** das Betätigungsglied (12,22,57) drehbeweglich mittels eines Wälzlagers (29) an dem Anker (7,27,37,50,70) oder am Hebel (11,21,33,51) angelenkt ist.

9. Elektromagnetischer Antrieb nach einem der vorherigen Ansprüche, **dadurch gekennzeichnet, daß** zur Verbindung von Betätigungsglied (87) und anzutreibendem Element (89) ein Federelement (88) vorgesehen ist.

10. Elektromagnetischer Antrieb nach Anspruch 9, **dadurch gekennzeichnet, daß** zum Federelement (90) wenigstens eine weitere Feder parallel liegt.

11. Elektromagnetischer Antrieb nach Anspruch 9, **dadurch gekennzeichnet, daß** das Federelement (90) eine Überhubfeder ist.

12. Elektromagnetischer Antrieb nach Anspruch 11, **dadurch gekennzeichnet, daß** die Überhubfeder (98) eine umhüllende Feder (99) aufweist.

13. Elektromagnetischer Antrieb nach einem der Ansprüche 11 oder 12, **dadurch gekennzeichnet, daß** ein Anschlag (85,86) für die maximale Beanspruchung der Überhubfeder (88) vorgesehen ist.

14. Elektromagnetischer Antrieb nach einem der vorherigen Ansprüche, **dadurch gekennzeichnet, daß** für die Ausrichtung des Betätigungsgliedes (87) zum Ventilschaft (89) ein Zentrierelement (84) vorgesehen ist.

15. Elektromagnetischer Antrieb nach einem der vorherigen Ansprüche, **dadurch gekennzeichnet, daß** ein Federelement (108) zwischen dem Hebel (101) und dem Betätigungsglied (107) angeordnet ist.

16. Elektromagnetischer Antrieb nach Anspruch 15, **dadurch gekennzeichnet, daß** das Federelement (108) als Überhubfeder ausgebildet ist.

17. Elektromagnetischer Antrieb nach Anspruch 15, **dadurch gekennzeichnet, daß** das Federelement als Biegefeder (118) ausgebildet ist.

18. Elektromagnetischer Antrieb nach einem der vorherigen Ansprüche, **dadurch gekennzeichnet, daß** ab einer bestimmten Auslenkung des elektromagnetisch bewegbaren Teils (27) aus der Zwischenstellung heraus wenigstens ein zusätzliches, die Rückstellwirkung verstärkendes Federkraftpaar (24; 25) wirksam wird.

19. Elektromagnetischer Antrieb nach einem der vorherigen Ansprüche, **dadurch gekennzeichnet, daß** das Betätigungsglied (107) zur Einstellung seiner Länge eine Verstellschraube (104) aufweist.

20. Elektromagnetischer Antrieb nach einem der vorherigen Ansprüche, **dadurch gekennzeichnet, daß** der Anker (70) in den Endlagen durch eine mechanische Rastung (71 bis 75) festgehalten wird, die elektromagnetisch betätigbar ist.

21. Elektromagnetischer Antrieb nach einem der vorherigen Ansprüche, **dadurch gekennzeichnet, daß** der Anker (50) in den Endlagen durch eine elektromagnetische Halteerregung (60, 61) festhaltbar ist.

## Claims

1. Electromagnetic valve mechanism with two electromagnets (1, 2) and with an anchor running on bearings, able to move to and fro between the pole faces which when one of the electromagnets is switched on is brought to one of the two end positions, whereby a valve of a combustion engine is operated as a result of the movement of the electro-magnetically controllable anchor (7, 27, 37, 50, 70) and whereby a lever (11, 21, 33, 51) linked at one end directly supports the anchor (7, 27, 37, 50) without any intermediate part, **characterized in that** the anchor (7, 27, 37, 50) when the electromagnets (1, 2) are switched off is brought by spring force into an intermediate position and held there, and that the lever (11, 21, 33, 51) is connected with a torque rod or tube (10, 20, 30) and the link of an operating element (12, 22, 57) allows it to turn on the anchor (7, 27, 37, 50, 70) or on the lever (11, 21, 33, 51) and that this operating element (12, 22, 57) acts on the valve and that the two poles in each case of one electromagnet (1, 2) in each case form an end position for the anchor or lever.

2. Electromagnetic mechanism according to claim 1, **characterized in that** the lever forms a frame or cage (33) which surrounds the electro-magnetically controllable anchor.

3. Electromagnetic mechanism according to one of the above claims, **characterized in that** the torque (30) is held in a support bearing (32).

4. Electromagnetic mechanism according to one of the above claims, **characterized in that** the torque rod axis is arranged vertically to the movement direction of the driven part (59).

5. Electromagnetic mechanism according to one of the above claims, **characterized in that** the rotary rod (10, 20) is the only bearing for the lever (11, 21).

6. Electromagnetic mechanism according to claim 5, **characterized in that** the operating element (12) is fastened to the anchor (7).

7. Electromagnetic mechanism according to claim 6, **characterized in that** the operating element (57) is fastened to the lever (51) between the lever bearing (52) and the anchor (50).

8. Electromagnetic mechanism according to one of the above claims, **characterized in that** the link of the operating element (12, 22, 57) allows it to turn by means of a roller bearing (29) on the anchor (7, 27, 37, 50, 70) or on the lever (11, 21, 33, 51).

9. Electromagnetic mechanism according to one of the above claims, **characterized in that** a spring element (88) is provided to connect the operating element (87) and the element to be driven (89).

10. Electromagnetic mechanism according to claim 9, **characterized in that** at least one other spring lies parallel to the spring element (90).

11. Electromagnetic mechanism according to claim 9, **characterized in that** to the spring element (90) is an over lifting spring.

12. Electromagnetic mechanism according to claim 11, **characterized in that** the over lifting spring (98) comprises a sheathe spring (99).

13. Electromagnetic mechanism according to one of claims 11 or 12, **characterized in that** a stop (85, 86) is provided for maximum compression of the over lifting spring (88).

14. Electromagnetic mechanism according to one of the above claims, **characterized in that** a centering element (84) is provided for aligning the operating element (87) to the valve shaft (89).

15. Electromagnetic mechanism according to one of the above claims, **characterized in that** a spring element (108) is arranged between the lever (101) and the operating element (107).

16. Electromagnetic mechanism according to claim 15, **characterized in that** the spring element (108) is designed as over lifting spring.

17. Electromagnetic mechanism according to claim 15, **characterized in that** the spring element is designed as spiral spring (118).

18. Electromagnetic mechanism according to one of the above claims, **characterized in that** at least one additional spring force pair (24, 25) reinforcing the reset action is effective after a certain excursion of the electro-magnetically controllable part (27) out from the intermediate position.

19. Electromagnetic mechanism according to one of the above claims, **characterized in that** the operating element (107) comprises an adjustment screw (104) to adjust its length.

20. Electromagnetic mechanism according to one of the above claims, **characterized in that** the anchor (70) is held firm in the end positions by mechanical locking (71 to 75) which is electro-magnetically controllable.

21. Electromagnetic mechanism according to one of the above claims, **characterized in that** the anchor (50) can be held firm in the end positions by electromagnetic retaining excitation (60, 61)

## Revendications

1. Dispositif d'entraînement électromagnétique de soupape comportant deux électroaimants (1, 2) et une armature montée de manière à être mobile, déplaçable en va-et-vient entre des surfaces polaires des électroaimants (1, 2) et qui, lors de l'activation d'un électroaimant, est amené dans l'une des deux positions d'extrémité, et dans lequel sous l'effet du déplacement de l'armature (7, 27, 37, 50, 70) déplaçable par voie électromagnétique, une soupape d'un moteur à combustion interne est entraînée, et dans lequel un levier (11, 21, 33, 51) articulé sur l'une de ses extrémités porte directement l'armature (7, 27, 37, 50) sans aucun élément intermédiaire, **caractérisé en ce que** l'armature (7, 27, 37, 50) est amenée dans une position intermédiaire sous l'action de forces de ressorts, lorsque les électroaimants (1, 2) sont débranchés, et y est retenue, et que le levier (11, 21, 33, 51) est relié à une barre de torsion ou à un tube de torsion (10, 20, 30) et qu'un élément d'actionnement (12, 22, 57) est articulé de manière à pouvoir tourner sur l'armature (7, 27, 37, 50, 70) ou sur le levier (11, 21, 33, 51), et que cet élément d'actionnement (12, 22, 57) agit sur la soupape et que les deux pôles de chaque électroaimant (1, 2) forment respectivement une position d'extrémité pour l'armature ou le levier

2. Dispositif d'entraînement électromagnétique selon la revendication 1, **caractérisé en ce que** le levier forme un cadre ou une cage (33) qui entoure l'armature déplaçable par voie électromagnétique.

3. Dispositif d'entraînement électromagnétique selon l'une des revendications précédentes, **caractérisé en ce que** la barre de torsion (30) est retenue dans un palier d'appui (32).

4. Dispositif d'entraînement électromagnétique selon l'une des revendications précédentes, **caractérisé en ce que** l'axe de la barre de torsion est disposé perpendiculairement à la direction de déplacement de la partie entraînée (59).

5. Dispositif d'entraînement électromagnétique selon l'une des revendications précédentes, **caractérisé en ce que** la barre de torsion (10, 20) est le support unique du levier (11, 21).

6. Dispositif d'entraînement électromagnétique selon la revendication 5, **caractérisé en ce que** l'organe d'actionnement (12) est fixé à l'armature (7).

7. Dispositif d'entraînement électromagnétique selon la revendication 6, **caractérisé en ce que** l'organe d'actionnement (57) est fixé entre le palier (52) du levier et l'armature (50) présente sur le levier (51).

8. Dispositif d'entraînement électromagnétique selon l'une des revendications précédentes, **caractérisé en ce que** l'organe d'actionnement (12, 22, 57) est articulé de manière à être déplaçable en rotation sur l'armature (7, 27, 37, 50, 70) au moyen d'un roulement (29), ou est articulé sur le levier (11, 21, 33, 51).

9. Dispositif d'entraînement électromagnétique selon l'une des revendications précédentes, **caractérisé en ce que** pour la liaison de l'organe d'actionnement (87) et de l'élément (89) devant être entraîné, il est prévu un élément de ressort (88).

10. Dispositif d'entraînement électromagnétique selon la revendication 9, **caractérisé en ce qu'**au moins un autre ressort est disposé parallèlement à l'élément de ressort (90).

11. Dispositif d'entraînement électromagnétique selon la revendication 9, **caractérisé en ce que** l'élément de ressort (90) est un ressort à dépassement de point mort.

12. Dispositif d'entraînement électromagnétique selon la revendication 11, **caractérisé en ce que** le ressort à dépassement de point mort (98) possède un ressort enveloppant (99).

13. Dispositif d'entraînement électromagnétique selon l'une des revendications 11 ou 12, **caractérisé en ce qu'**une butée (85, 86) est prévue pour la contrainte maximale du ressort à dépassement de point mort (88).

14. Dispositif d'entraînement électromagnétique selon l'une des revendications précédentes, **caractérisé en ce qu'**un élément de centrage (84) est prévu pour l'alignement de l'organe d'actionnement (87) par rapport à la tige de soupape (89).

15. Dispositif d'entraînement électromagnétique selon l'une des revendications précédentes, **caractérisé en ce qu'**un élément de ressort (108) est disposé entre le levier (101) et l'organe d'actionnement (107).

16. Dispositif d'entraînement électromagnétique selon la revendication 15, **caractérisé en ce que** l'élément de ressort (108) est agencé sous la forme d'un ressort à dépassement de point mort.

17. Dispositif d'entraînement électromagnétique selon la revendication 15, **caractérisé en ce que** l'élément de ressort est agencé sous la forme d'un ressort spiral (118).

18. Dispositif d'entraînement électromagnétique selon l'une des revendications précédentes, **caractérisé en ce qu'**à partir d'une certaine déviation de la partie (21) mobile par voie électromagnétique à partir de la position intermédiaire, au moins un couple supplémentaire de ressort (24; 25), qui renforce l'action de rappel, devient actif.

19. Dispositif d'entraînement électromagnétique selon l'une des revendications précédentes, **caractérisé en ce que** l'organe d'actionnement (116) comporte, pour le réglage de sa longueur, une vis de réglage (104).

20. Dispositif d'entraînement électromagnétique selon l'une des revendications précédentes, **caractérisé en ce que** l'armature (70) est maintenue fixe dans les positions d'extrémité par un système d'encliquetage mécanique (71, 75), qui peut être actionné par voie électromagnétique.

21. Dispositif d'entraînement électromagnétique selon l'une des revendications précédentes, **caractérisé en ce que** l'armature (5) peut être fixée dans les positions d'extrémité par une excitation électromagnétique de maintien (60, 61).
